# EUROPÄISCHE PATENTANMELDUNG

(11) **EP 1 693 336 A1**
(43) Veröffentlichungstag der Anmeldung: **23.08.2006**
(21) Anmeldenummer: 06003373.5
(22) Anmeldetag: 20.02.2006
(51) Int. Cl.: B67D 5/64, F04B 47/00

(54) **Fassständer für eine Fasspumpe**

(30) Priorität: 22.02.2005 DE 102005008208
(71) Anmelder: EDF Polymer-Applikation Maschinenfabrik GmbH, 6912 Hörbranz (AT)
(72) Erfinder: Hausbichler, Hannes, 6900 Bregenz (AT); Fetz, Dietmar, 6890 Lustenau (AT)
(74) Vertreter: Hennicke, Ernst Rüdiger

(57) **Zusammenfassung**

Die Erfindung betrifft eine Pumpstation (1) für insbesondere hochviskose Medien. In der Pumpstation (1) ist ein Behälter (2) aufnehmbar, dessen Innenraum (4) durch einen Boden (5) und eine sich an den Boden (5) anschließende Seitenwand (6) begrenzt wird. Die Pumpstation (1) weist eine Polgeplatte (7) auf, die im Innenraum (4) des Behälters (2) entlang der Seitenwand (6) verschiebbar angeordnet ist, wobei Folgeplatte (7), Seitenwand (6) und Boden (5) einen im Volumen veränderbaren Füllraum (8) für das Medium bilden. Des weiteren weist die Pumpstation (1) einen mit dem Füllraum (8) verbindbaren Anschluß für eine Druckmittelleitung auf, um diesen mit Druck beaufschlagen zu können. Die Pumpstation (1) zeichnet sich dadurch aus, daß an einer Außenseite der Seitenwand (6) eine Abstützvorrichtung (11) anliegt, um bei Druckbeaufschlagung des Füllraumes (8) die auf die Seitenwand (6) wirkenden Kräfte zumindest teilweise aufzunehmen.

## Beschreibung

Die Erfindung betrifft eine Pumpstation für ein insbesondere hochviskoses Medium, das im Innenraum eines Behälters aufgenommen ist, der einen Boden und eine vom Boden aufragende Seitenwand aufweist, mit einer Aufnahmeanordnung für den Behälter und mit einer Folgeplatte, die im Innenraum des Behälters entlang der Seitenwand verschiebbar ist, wobei die Folgeplatte, die Seitenwand und der Boden einen im Volumen veränderbaren Füllraum für das Medium bilden, und mit einem mit dem Füllraum verbindbaren Anschluß für eine Druckmittelleitung.

Hochviskose, zähflüssige oder pastöse Medien, wie z.B. Klebstoffe, Fette, Öle, Pasten etc., werden - soweit es sich um Großgebinde handelt - häufig vom Hersteller in Fässer abgefüllt und in diesen zum Verbraucher transportiert. Beim Verbraucher wird das im Faß befindliche Medium dann meist mit einer auch als Faßpumpe bezeichneten Pumpstation entnommen. Eine derartige Pumpstation ist beispielsweise aus der EP 0 827 937 Al bekannt. Die bekannte Faßpumpe hat eine Fördervorrichtung, um das hochviskose Medium aus dem Behälter, also dem Faß, zu fördern. Das Faß hat einen Boden und eine vom Boden aufragende zylindrische Seitenwand, die einen Innenraum begrenzen. In dem Innenraum des Behälters ist eine Folgeplatte entlang der Seitenwand verschieblich. Die Verschiebung der Folgeplatte kann dabei durch einen oder mehrere Hydraulik- oder Druckluftzylinder erfolgen, der bzw. die die Folgeplatte unter randseitiger Abdichtung in das Faß drückt/drücken. Die Folgeplatte, die Seitenwand und der Boden bilden dabei einen Füllraum für das im Behälter befindliche Medium, wobei durch die Verschiebbarkeit der Folgeplatte das Volumen des Füllraumes veränderbar ist. Mittels einer Fördervorrichtung, die bei der EP 0 827 937 von einer Saugpumpe gebildet wird, wird das hochviskose Medium aus dem Füllraum gefördert. Durch die entstehende Volumenverringerung im Füllraum bewegt sich die Folgeplatte in Richtung des Bodens, wobei die Bewegung ggf. durch den bzw. die Zylinder unterstützt wird. Bei vollständig entleertem Füllraum liegt die Folgeplatte dann an dem Boden an.

Schwierigkeiten bereitet es häufig, die Folgeplatte aus ihrer am Boden anliegenden, tiefsten Lage wieder anzuheben, beispielsweise um den Behälter wieder zu befüllen bzw. das leere Faß gegen ein volles auszutauschen. Dies liegt im wesentlichen daran, daß sich auch bei einem entleerten Füllraum immer noch ein kleiner Rest des meist hochviskosen und klebrigen Mediums zwischen Folgeplatte und Boden befindet und aufgrund der Werkstoffeigenschaften des Mediums, das sowohl am Boden als auch der Folgeplatte anhaftet, für das Anheben der Folgeplatte eine ganz erhebliche Kraft notwendig ist. Da an der tief in das Faß eingeschobenen Folgeplatte nur schwer ein Hebewerkzeug angesetzt werden kann bzw. es bei Anwendung einer Zugkraft, die auch von dem bzw. den zylindern aufgebracht werden kann, auf die Folgeplatte erforderlich ist, mit einer entsprechenden Gegenkraft das Faß festzuhalten, ist es üblich, die Kraft zum Anheben der Folgeplatte durch Druckluft auszuüben, die zwischen Boden und Folgeplatte eingeblasen wird und die Folgeplatte nach oben drückt. Der Behälter wird dann zum Druckbehälter, solange der erhöhte Luftdruck im Füllraum aufrechterhalten wird. Als Druckbehälter sind aber Fässer der hier angesprochenen Art regelmäßig gar nicht ausgelegt. Es besteht bei dieser Vorgehensweise die nicht entfernt liegende Möglichkeit, daß der Behälter durch den hohen Innendruck birst, mit der Folge einer ganz erheblichen Gefahr für Leib und Leben insbesondere für den Bediener der Pumpstation.

Der Erfindung liegt daher die Aufgabe zugrunde, eine Pumpstation für insbesondere hochviskose Medien bereitzustellen, die sicher betrieben werden kann und bei der insbesondere das Anheben der Folgeplatte vom Boden bei entleertem Füllraum sicherer gestaltet wird.

Die der Erfindung zugrundeliegende Aufgabe wird durch eine an der Aufnahmeanordnung vorgesehene Abstützvorrichtung gelöst, die im aufgenommenen Zustand des Behälters an dessen Seitenwand an zumindest einem Teil der Seitenwand-Außenseite anliegt. Die Abstützvorrichtung verhindert, daß der Behälter Schaden nimmt, wenn Druckluft in den Füllraum geleitet wird, um die Folgeplatte von dem Boden zu lösen. Die Seitenwand stützt sich nämlich mit ihrer Außenseite an der Abstützvorrichtung ab, somit treten in der Seitenwand keine so hohen Spannungen infolge des hohen Innendruck im Füllraum auf, da die in der Behälterwand auftretenden Kräfte werden von der Abstützung sicher aufgefangen werden. Dies macht den Betrieb der Pumpstation insbesondere beim Anheben der Folgeplatte von dem Boden des Behälters sicherer.

In vorteilhafter Weiterbildung der Erfindung liegt die Abstützvorrichtung über den ganzen Umfang der Seitenwand an deren Außenseite an. Dabei umschließt die Abstützvorrichtung die Seitenwand vollständig und kann daher die Spannungen und Kräfte bei Druckbeaufschlagung des Füllraumes gut und gleichmäßig aufnehmen. Dabei soll jedoch nicht ausgeschlossen sein, dass kleinere Bereiche der Seitenwand aufgrund der besonderen Konstruktion der Abstützung an dieser nicht direkt anliegen Vorzugsweise weist die Abstützvorrichtung ein feststehendes Stützteil und ein relativ dazu bewegbares, vorzugsweise verschwenkbares Stützteil auf. Soll der Behälter in der Pumpstation ausgetauscht werden, kann das verschwenkbare Stützteil zur Seite oder bei einer anderen Konstruktion nach oben geschwenkt werden, um den Behälter in Anlage an das feststehende Stützteil zu schieben. Befindet sich der Behälter dann in seiner gewünschten Lage innerhalb der Pumpstation, kann das verschwenkbare Stützteil wieder zurückgeschwenkt werden. Somit kann die Abstützvorrichtung eine geschlossene Stellung und eine offene Stellung einnehmen, um den Wechsel eines Behälters zu erleichtern.

Vorzugsweise sind Befestigungsmittel vorgesehen, um das bewegliche Stützteil an dem feststehenden Stützteil zu befestigen bzw. die beiden Stützteile miteinander zu verriegeln. Durch die Befestigungsmittel wird das bewegbare Stützteil derart an dem feststehenden Stützteil arretiert, so daß die Abstützung im nun geschlossenen Zustand die Kräfte aufnehmen kann, die bei Druckbeaufschlagung des Füllraumes auf die Seitenwand wirken.

In besonders vorteilhafter Ausgestaltung der Erfindung ist der Behälter zylindrisch ausgebildet, wobei die Abstützung einen Stützring aufweist oder bildet, dessen Innendurchmesser einem Außendurchmesser der Seitenwand entspricht. Die Seitenwand nimmt dabei die Form einer zylindrischen Mantelfläche ein, an dessen Außenseite der Stützring direkt anliegt. Wird nun der Behälter unter Druck gesetzt, kann der Stützring die Spannungen in der zylindrischen Seitenwand gut aufnehmen. Da der Stützring direkt an der Seitenwand anliegt, wird die Seitenwand nur in dem Maße gedehnt, wie es die Elastizität des Stützringes zuläßt. Dadurch wird die Spannung der Seitenwand und somit die darin auftretende Dehnung begrenzt.

Der Stützring kann im wesentlichen aus einem ersten Halbring und einen zweiten Halbring bestehen. Der erste Halbring und der zweite Halbring erstrecken sich dabei jeweils über einen Winkel von etwa 180° um die Behälterwand, ergänzen sich also zu einem Vollring aus zwei im wesentlichen gleich großen Ringteilen. Dabei kann der erste Halbring feststehend und der zweite Halbring bewegbar ausgebildet sein. Der erste Halbring und der zweite Halbring können an einem jeweils ersten Ende über eine Schwenkverbindung miteinander verbunden sein. An einem jeweils zweiten Ende lassen sich die beiden Halbringe lösbar miteinander verschließen. Wird dieser Verschluß geöffnet, läßt sich der zweite Halbring um eine Schwenkachse der Schwenkverbindung an den ersten Enden verschwenken. Die Schwenkachse verläuft dabei parallel zu der Achse des zylindrischen Behälters.

Insbesondere wenn die Folgeplatte nur ein kleines Stück weit vom Boden des Behälters abgehoben werden soll und das weitere Herausziehen der Folgeplatte dann ohne Druckluftunterstützung erfolgen kann, ist es möglich, dass die Seitenwand an der Abstützung nur in der Nähe des Bodens anliegt. Die Abstützung muß sich also nicht über die gesamte Höhe der Seitenwand erstrecken, sondern kann sich auf einen Bereich der Seitenwand beschränken. Gerade bei solchen Fällen, in denen nur kurz mit Druckluftunterstützung gearbeitet wird, kann es ausreichen, die Seitenwand mit der Abstützung lediglich in der Nähe des Bodens zu verstärken, da bei Anheben der Folgeplatte unmittelbar vom Boden des Behälters die größten Kräfte zu überwinden sind.

Ganz besonders vorteilhaft ist es aber, wenn sich die Abstützung an der Seitenwand im wesentlichen über die gesamte Höhe des Behälters erstreckt. Es ist dann nämlich ohne weiteres möglich, die Folgeplatte im wesentlichen nur mit Hilfe der in den Behälter eingeleiteten Druckluft aus dem Behälter wieder herauszuheben. Die Abstützung gewährleistet, dass trotz der dann im Behälter zunehmend gespeicherten Energie, die proportional zur eingesetzten Luftmenge und dem Luftdruck ist, keine Explosionsgefahr von der Pumpstation ausgeht. Auch ist es mit einer Konstruktion, bei der die Abstützung über die gesamte Behälterhöhe wirksam ist, möglich, die Folgeplatte durch Einblasen von Druckluft auch nach einer Teilentleerung wieder aus dem fass herauszuziehen, beispielsweise, wenn auf ein anderes Material umgestellt werden soll und hierzu der Behälter gegen einen anderen ausgetauscht werden muß,

Zweckmäßig wird der Behälter mit seinem Boden auf einer Grundplatte der Pumpstation angeordnet, die die Aufnahmeanordnung bilden kann bzw. zu dieser gehört. Die Abstützung liegt dann vorzugsweise mit einer unteren Kante auf der Grundplatte auf. Wird nun der Behälter bei vollständig abgesenkter Folgeplatte mit Druck beaufschlagt, nimmt die Grundplatte die Kräfte auf, die auf den Boden wirken. Da die Abstützung mit der unteren Kante direkt auf der Grundplatte aufliegt und mit dieser auch noch fest verbunden, beispielsweise verschweißt sein kann, wird auch der Übergangsbereich des Behälters zwischen der Seitenwand und dem Boden abgestützt.

Wie bereits erwähnt, ist die Abstützung vorzugsweise fest mit der Grundplatte verbunden. Grundplatte und Abstützung bilden damit eine Aufnahme für den Behälter und legen dessen Position innerhalb der Pumpstation fest.

Weitere Merkmale und Vorteile der Erfindung ergeben sich aus der nachfolgenden Beschreibung und der Zeichnung, worin eine bevorzugte Ausführungsform der Erfindung anhand eines Beispiels näher erläutert wird. Es zeigt:
- Fig. 1: eine erste Ausführungsform einer Pumpstation nach der Erfindung im Längsschnitt;
- Fig. 2: eine zweite Ausführungsform einer erfindungsgemäßen Pumpstation in einer Fig.1 entsprechenden Darstellung; und
- Fig. 3: den Gegenstand der Fig. 1 oder 2 in einer Draufsicht.

In der Zeichnung bezeichnet 1 eine Pumpstation für Klebstoff oder ein ähnliches, hochviskoses Medium, das sich in einem Faß oder ähnlichen zylindrischen Behälter 2 befindet. Der zylindrische Behälter 2 mit dem Klebstoff o.dgl. ist in der Pumpstation 1 aufgenommen, wobei er auf einer Grundplatte 3 aufsteht. Der Behälter 2 hat einen Innenraum 4, der durch seinen Boden 5 und eine vom Boden 5 aufragende Seitenwand 6 begrenzt wird.

Im Innenraum 4 des Behälters 2 ist eine Folgeplatte 7 angeordnet. Die Folgeplatte 7 ist entlang der Seitenwand 6 beziehungsweise entlang der Mittelachse des zylindrischen Behälters verschieblich. Die Folgeplatte 7, die Seitenwand 6 sowie der Boden 5 begrenzen einen Füllraum 8 für das hochviskose Medium. Unter Folgeplatte im Sinne der Erfindung wird eine Platte verstanden, die in ihren Abmessungen an die Innenabmessungen des Behälters angepaßt ist und in diesem wie ein Kolben in einem Zylinder verschieblich ist. Dabei kann zwischen Platte und Behälter eine Dichtung vorgesehen sein, die den Durchtritt von Medium durch den zwischen Platte und Seitenwand des Behälters sich ausbildenden Spalt verhindert. Die Verschiebung der Platte kann dabei nach Art einer Kolbenpresse aufgrund einer direkt auf die Platte wirkenden Druckkraft erfolgen, die beispielsweise von einem (nicht dargestellten) hydraulischen Zylinder von oben auf die Folgeplatte ausgeübt wird; es ist aber auch möglich, daß die Verschiebung der Folgeplatte aufgrund ihrer Gewichtskraft und des auf sie wirkenden Umgebungsluftdrucks erfolgt, wenn das im Innenraum des Behälters oder Fasses befindliche Medium, bei dem es sich wie schon angedeutet z.B. um Klebstoff für die Automobilindustrie handeln kann, mittels einer Saugpumpe abgesaugt wird, wie dies nachfolgend noch beschrieben wird. Der Begriff Folgeplatte im Sinne der Erfindung erfaßt also auch die Funktion als Kolbenplatte.

Die Folgeplatte 7 weist einen Entnahmekanal 9 auf, durch den das üblicherweise hochviskose Medium aus dem Füllraum 8 herausgefördert werden kann. An diesen Entnahmekanal 9 ist eine (nicht dargestellte) Fördervorrichtung angeschlossen, die beispielsweise - wie bereits angedeutet - im wesentlichen aus einer Saugpumpe bestehen kann. Alternativ zur Saugpumpe könnte die Fördervorrichtung auch im wesentlichen aus einem Druckzylinder o.dgl. bestehen, der von oben auf die Folgeplatte 7 drückt und dadurch das in dem Füllraum 8 enthaltene Medium durch den Entnahmekanal 9 drückt.

Wenn das Medium aus dem Füllraum 8 herausgefördert wird, bewegt sich die Folgeplatte 7 in Richtung des Bodens 5. Bei vollständig entleertem Füllraum 8 liegt die Folgeplatte im wesentlichen direkt an dem Boden 5 an, wobei sich zwischen der Folgeplatte 7 und dem Boden 5 noch ein dünner Film des Klebstoffs oder sonstigen aus dem Faß entnommenen Mediums befindet, das an Boden und Folgeplatte anhaftet, Zum Anheben der Folgeplatte 7 von dem Boden 5 muß eine große Kraft aufgebracht werden, wozu Luft unter hohem Druck durch eine durch die Folgeplatte 7 in den Füllraum 8 mündende Druckleitung 10 in den Füllraum gepreßt wird. Dadurch baut sich zwischen der Folgeplatte 7 und dem Boden 5 ein Druck auf, durch den die Folgeplatte 7 angehoben wird,

Zur Abstützung der Seitenwand 6 in der Nähe des Bodens 5 ist eine Abstützung 11 in Form eines Stützringes vorgesehen. Der Stützring 11 liegt dabei an einer Außenseite der Seitenwand an und umschließt diese über ihren gesamten Umfang. Bei der in Fig, 1 gezeigten Ausführungsform liegt der Stützring 11 nur in unmittelbarer Nähe des Bodens 5 an der Seitenwand 6 an. Damit wird dem Umstand Rechnung getragen, daß beim Anheben der Folgeplatte 7 die größten Druckkräfte nur solange auftreten, bis die zwischen Folgeplatte 7 und Boden 5 wirkende Haftkraft einmal überwunden ist. Bei diesem Ausführungsbeispiel wird also nur der Teil der Behälterwand abgestützt, der solchen sehr sehr hohen Druckkräften unterworfen wird. Wenn jedoch in der Praxis die Druckluft während des gesamten Ausfahrweges des Folgeplatte deren Bewegung unterstützen soll, das Faß also beim Herausziehen der Folgeplatte über die gesamte Faßhöhe mit Druckluft beaufschlagt wird, ist es angezeigt, die Abstützung über die gesamte Faßhöhe vorzusehen, wie dies bei der in Fig.2 dargestellten Ausführungsform der Fall ist. In einem solchen Fall nämlich nimmt die im Faß gespeicherte Druckenergie kontinuierlich mit steigendem Volumen zu, womit auch die Belastung der metallischen Wandflächen des Fasses wächst. Kurz vor dem Ausfahren der Folgeplatte aus dem Faß ist die dann im Faß infolge der darin eingeblasenen Druckluft gespeicherte Druckenergie maximal; ein Bersten des Fasses zu diesem Zeitpunkt könnte fatale Folgen haben. Um dies zu vermeiden, wird also bevorzugt ein sich über die Höhe des Fasses erstreckender Stützring vorgesehen bzw. mehrere, vorzugsweise gleichmäßig über die Faßhöhe verteilte Stützringe.

Fig. 3 zeigt den Behälter 2 und die Abstützung 11 von oben. Die Abstützung 11 in Form eines Ringes weist einen ersten Halbring 12 und einen zweiten Halbring 13 auf. Zusammen umschließen die Halbringe 12,13 den Behälter 2 über dessen gesamten Umfang an. An einem jeweils ersten Ende 14 sind der erste Halbring 12 und der zweite Halbring 13 über eine Schwenkverbindung 15 miteinander verbunden. Dabei erstreckt sich die Schwenkachse 16 der Schwenkverbindung 15 parallel zur Mittelachse des zylindrischen Behälters 2, und verläuft also in der Darstellung gem. Fig. 2 senkrecht zur Zeichenebene.

An ihrem jeweils anderen Ende 17 lassen sich der erste und der zweite Halbring über eine Flügelschraube 18 miteinander verbinden. Hierzu haben die beiden Halbringe 12,13 radial nach außen vorspringende Verschlußflanache 19,21, von denen der Flansch 21 mit einer Gewindebohrung 20 und der andere Flansch 19 mit einer Öffnung versehen ist, durch die die Flügelschraube 18 gesteckt und in das Gewinde geschraubt werden kann, um den Stützring zu schließen und dabei den darin eingestellten Behälter einzuspannen.

Aufgrund der in tangentialer Richtung auslaufenden Enden 14, 17 des ersten Halbrings 12, an die sich die Enden 14, 17 des zweiten Halbrings 13 anschließen, ist der zweite Halbring etwas kürzer als der erste und liegt nur über eine Winkellänge von ca. 160° an der Seitenwand 6 des Behälters 2 an.

Fig. 2 zeigt den zweiten Halbring 13 sowohl in einer offenen als auch in einer geschlossenen Stellung. Zu erkennen ist, daß in der geöffneten Lage des zweiten Halbringes 13 sich der Behälter in den ersten Halbring 12 schieben läßt. Nachdem der Behälter 2 an dem ersten Halbring 12 zur Anlage gekommen ist, kann der zweite Halbring 13 geschlossen werden, indem eine oder mehrerer, über die Höhe der Abstützung verteilt angeordnete Flügelschrauben 18 durch den Abschnitt 19 geführt und in Gewinde 21 geschraubt werden. Die beiden Halbringe 12, 13 können dabei so ausgelegt sein, daß beim Einschrauben der Flügelschraube(n) 18 in das zugehörige Gewinde 21 der hierdurch geschlossene Ring 11 den Behälter 2 bzw. die von der Abstützung 11 umschlossene Seitenwand 6 vorspannt. Durch die Vorspannung läßt sich die Spannung in der Seitenwand 6 durch die Druckbeaufschlagung des Füllraumes 8 gezielt reduzieren. Darüber hinaus sorgt die Verspannung des Behälters 2 durch die zusammengeschraubten Halbringe 12, 13 für einen sicheren Stand des Fasses in der Füllstation 1.

Die Erfindung ist nicht auf das dargestellte und beschriebene Ausführungsbeispiel beschränkt, sondern es ist eine Reihe von Änderungen und Ergänzungen denkbar, ohne den Rahmen der Erfindung zu verlassen. Wie bereits erwähnt, ist es von besonderem Vorteil, wenn sich die Abstützung im wesentlichen über die gesamten Höhe des in der Pumpstation aufgenommenen Behälters erstreckt, was insbesondere auch dann zweckmäßig, wenn damit gerechnet werden muß, daß die Folgeplatte nicht nur erst nach vollständiger Entleerung des Fasses zurückgezogen werden soll, sondern auch nach einer Teilentleerung aus den unterschiedlichsten Höhen. Die Abstützung kann auch aus mehreren, in unterschiedlichen Höhen am Behälter anlegbaren Stützringen bestehen. Das Verschließen der Abstützung nach dem Anordnen des Behälters auf der Grundplatte kann auch automatisch erfolgen, wozu der Stützring mit einem hydraulischen Verschlußzylinder o.dgl, ausgestattet sein kann, der die beiden Stützringhälften um den Behälter spannt.

## Patentansprüche

1. Pumpstation (1) für ein insbesondere hochviskoses Medium, das im Innenraum eines Behälters (2) aufgenommen ist, der einen Boden (5) und eine vom Boden (5) aufragende Seitenwand (6) aufweist, mit einer Aufnahmeanordnung (3) für den Behälter und mit einer Folgeplatte (7), die im Innenraum (4) des Behälters (2) entlang der Seitenwand (6) verschiebbar ist, wobei die Folgeplatte (7), die Seitenwand (6) und der Boden (5) einen im Volumen veränderbaren Füllraum (8) für das Medium bilden, und mit einem in den Füllraum (8) mündenden Anschluß für eine Druckmittelleitung, **gekennzeichnet durch** eine an der Aufnahmeanordnung vorgesehene Abstützvorrichtung (11), die im aufgenommenen Zustand des Behälters (2) an dessen Seitenwand an zumindest einem Teil der Seitenwand-Außenseite (6) anliegt,

2. Pumpstation nach Anspruch 1, **dadurch gekennzeichnet, daß** die Abstützvorrichtung (11) über den gesamten Umfang an der Außenseite der Seitenwand (6) anliegt,

3. Pumpstation nach Anspruch 1 oder 2, **dadurch gekennzeichnet, daß** die Abstützvorrichtung (11) ein feststehendes Stützteil (12) und ein relativ dazu bewegbares, vorzugsweise verschwenkbares Stützteil (13) aufweist.

4. Pumpstation nach Anspruch 3, **gekennzeichnet durch** Befestigungsmittel (18) zur Befestigung des beweglichen Stützteils (13) am feststehenden Stützteil (12).

5. Pumpstation nach einem der Ansprüche 1 bis 4, **dadurch gekennzeichnet, daß** der Behälter (2) zylindrisch ausgebildet ist und die Abstützung einen Stützring (11) aufweist, dessen Innendurchmesser einem Außendurchmesser der Seitenwand (6) im wesentlichen entspricht.

6. Pumpstation nach Anspruch 5, **dadurch gekennzeichnet, daß** der Stützring (11) im wesentlichen aus einem ersten Halbring (12) und einem zweiten Halbring (13) besteht.

7. Pumpstation nach einem der Ansprüche 1 bis 6, **dadurch gekennzeichnet, daß** die Abstützung (11) an der Seitenwand (6) nur in der Nähe des Behälterbodens (5) anliegt.

8. Pumpstation nach einem der Ansprüche 1 bis 6, **dadurch gekennzeichnet, daß** sich die Abstützung (11) an der Seitenwand (6) im wesentlichen über die gesamte Höhe des Behälters (2) erstreckt.

9. Pumpstation nach einem der Ansprüche 1 bis 8, **dadurch gekennzeichnet, daß** der Behälter (2) mit dem Boden (5) auf einer Grundplatte (3) aufsteht, wobei die Abstützung (11) mit einer unteren Kante auf der Grundplatte (3) aufliegt.

10. Pumpstation nach Anspruch 9, **dadurch gekennzeichnet, daß** die Abstützung (11) fest mit der Grundplatte verbunden ist.

11. Abstützvorrichtung für eine Pumpstation gemäß den Ansprüchen 1 bis 10.
